# EUROPÄISCHE PATENTSCHRIFT

(11) **EP 2 607 031 B1**
(45) Veröffentlichungstag und Bekanntmachung des Hinweises auf die Patenterteilung: **10.08.2016**
(21) Anmeldenummer: 12196406.8
(22) Anmeldetag: 11.12.2012
(51) Int. Cl.: B26D 7/06

(54) **Vorrichtung zum Aufschneiden von Lebensmittelprodukten**
Device for cutting a food product
Dispositif de découpage de produits alimentaires

(30) Priorität: 22.12.2011 DE 102011122069
(43) Veröffentlichungstag der Anmeldung: 26.06.2013
(73) Patentinhaber: Weber Maschinenbau GmbH Breidenbach, 35236 Breidenbach (DE)
(72) Erfinder:
(74) Vertreter: Manitz, Finsterwald & Partner GbR

(56) Entgegenhaltungen:
- EP-A1- 1 704 973
- DE-A1- 3 543 350
- DE-A1- 4 230 574
- DE-A1-102005 056 848
- DE-A1-102008 020 246

## Beschreibung

Die vorliegende Erfindung betrifft eine Vorrichtung zum Aufschneiden von Lebensmittelprodukten, insbesondere Wurst, Fleisch oder Käse gemäß dem Oberbegriff von Anspruch 1.

Vorrichtungen zum Aufschneiden von Lebensmittelprodukten, die auch als Aufschneidemaschinen oder Slicer bezeichnet werden, sind grundsätzlich bekannt. Derartige Vorrichtungen weisen eine Produktauflage für wenigstens ein aufzuschneidendes Produkt sowie ein der Produktauflage nachgeordnetes Schneidmesser auf, dem das Produkt längs einer Förderrichtung zugeführt werden kann. Ferner sind bekannte Vorrichtungen dieser Art mit einem längs der Förderrichtung bewegbaren und während des Aufschneidevorgangs mit dem Produkt zumindest zeitweise zusammenwirkenden Produkthalter versehen.

Die EP 1 704 973 A1 offenbart eine Vorrichtung gemäß dem Oberbegriff von Anspruch 1. Weiterer Stand der Technik ist bekannt aus DE 10 2005 056 848 A1, DE 10 2008 020 246 A1 und DE 42 30 574 A1.

Obwohl mit den bekannten Produkthaltern zufriedenstellende Ergebnisse erzielt werden, sind bei den derzeit zum Einsatz kommenden Konzepten die Möglichkeiten insbesondere hinsichtlich Produktdurchsatz, Produktausbeute und Schneidqualität noch nicht voll ausgeschöpft. Hier setzt die Erfindung an.

Der vorliegenden Erfindung liegt somit die Aufgabe zugrunde, eine Vorrichtung der vorstehend genannten Art bereitzustellen, die einen verbesserten Produkthalter bzw. ein verbessertes Konzept zum Einsatz eines Produkthalters aufweist, um insbesondere den Produktdurchsatz, die Produktausbeute und/oder die Schneidqualität zu erhöhen.

Die Aufgabe wird durch eine Vorrichtung mit den Merkmalen des Anspruchs 1 gelöst. Bevorzugte Weiterbildungen und Ausführungsformen der Erfindung sind in den abhängigen Ansprüchen angegeben.

Eine nicht erfindungsgemäße Vorrichtung zum Aufschneiden von Lebensmittelprodukten, insbesondere Wurst, Fleisch oder Käse, umfasst eine Produktauflage für wenigstens ein Produkt, ein der Produktauflage nachgeordnetes Schneidmesser, dem das Produkt längs einer Förderrichtung zugeführt werden kann, und wenigstens einen längs der Förderrichtung bewegbaren und während des Aufschneidevorgangs mit dem Produkt zumindest zeitweise zusammenwirkenden Produkthalter, wobei die Produktauflage einen zwischen einer Anfangsposition und einer Endposition des Produkthalters gelegenen Beladebereich aufweist, in dem die Produktauflage mit dem Produkt beschickbar ist und wobei der Produkthalter von der Endposition unter Umgehung des Beladebereichs zurück in die Anfangsposition bewegbar ist.

Der Produkthalter kann vor Beginn oder erst während des Aufschneidevorgangs ausgehend von seiner Anfangsposition in Förderrichtung verfahren und mit dem Produkt in Kontakt gebracht werden. Das Produkt kann sodann vom Produkthalter gefördert und dem Schneidmesser zugeführt werden. Der Produkthalter kann auch, ohne das Produkt zu fördern, nur mit dem Produkt mitbewegt werden und das Produkt an dessen hinterem Ende festhalten, wobei das Produkt auf andere Weise, zum Beispiel mittels eines Förderbandes, das die eigentliche Produktauflage bildet, gefördert werden kann.

In jedem Fall erreicht der Produkthalter nach dem Ende des Aufschneidevorgangs seine in Förderrichtung hinter dem Beladebereich liegende Endposition, von der aus der Produkthalter unter Umgehung des Beladebereichs wieder zurück in seine Anfangsposition bewegt wird. Dadurch kann die Produktauflage - noch während sich der Produkthalter in die Anfangsposition zurückbewegt - mit einem neuen Produkt beladen werden. Es muss somit nicht gewartet werden, bis der Produkthalter den Beladebereich durchfahren hat, um die Produktauflage neu beladen zu können. Dadurch kann die Zeitspanne verkürzt werden, die zwischen dem Auf schneiden zweier Produkte vergeht, so dass bei der Vorrichtung der Produktdurchsatz erhöht ist.

Der Begriff "Produkthalter" ist im Rahmen der vorliegenden Erfindung breit zu verstehen. Darunter ist insbesondere eine Einrichtung zu verstehen, die mit dem Produkt in Kontakt gebracht und/oder mittels der das Produkt wie auch immer gehandhabt werden kann. Der Produkthalter kann auch ein Vakuumgreifer sein. Der Produkthalter kann beispielsweise ein Produktschieber sein, der das Produkt lediglich fördert. Beispielsweise kann das Produkt mit dem Produkthalter in verschiedene Richtungen bewegt oder es können mit dem Produkthalter Kräfte auf das Produkt ausgeübt werden. Bevorzugt weist der Produkthalter einen Produktgreifer auf, der in das Produkt, insbesondere in dessen hinteren Endabschnitt, eindringen kann. Hierdurch wird das Produkt festgehalten. Die Funktionen "Fördern" und "Festhalten" des Produkthalters können je nach Anwendung einzeln oder kombiniert realisiert sein. Das Produkt kann durch den Produktgreifer auch entgegen der Förderrichtung bewegt werden. Dies kann beispielsweise während des Aufschneidevorgangs wünschenswert oder erforderlich sein, um zum Beispiel Leerschnitte durchzuführen. Außerdem kann am Ende des Aufschneidevorgangs ein hinterer, nicht aufgeschnittener Produktabschnitt mittels des Produktgreifers entgegen der Förderrichtung vom Schneidmesser wegbewegt und anschließend in einen Restebehälter abgeworfen werden.

Vorzugsweise ist der Produkthalter aus der Endposition zur Seite und/oder nach oben und/oder nach unten wegbewegbar. Auf diese Weise lässt sich konstruktiv besonders einfach eine Umgehung des Beladebereichs realisieren. Dabei kann der Produkthalter senkrecht zur Förderrichtung bewegt werden, bis er sich außerhalb des Beladebereichs befindet. Von der auf diese Weise erreichten Position kann der Produkthalter anschließend entgegen der Förderrichtung und am Beladebereich vorbei zurück in die Endposition bewegt werden.

Der Produkthalter kann aus der Endposition wegschwenkbar oder wegklappbar sein. Dies kann konstruktiv ebenfalls auf einfache Weise realisiert werden. Der weggeschwenkte bzw. weggeklappte Produkthalter kann sodann am Beladebereich vorbei in die Anfangsposition zurückgefahren werden.

Der Produkthalter kann auch einfaltbar oder teleskopierbar sein.

Eine nicht erfindungsgemäße Vorrichtung zum Aufschneiden von Lebensmittelprodukten, insbesondere Wurst, Fleisch oder Käse, umfasst eine Produktauflage für wenigstens ein Produkt, ein der Produktauflage nachgeordnetes Schneidmesser, dem das Produkt längs einer Förderrichtung zugeführt werden kann, und wenigstens einem längs der Förderrichtung bewegbaren und während des Aufschneidevorgangs mit dem Produkt zumindest zeitweise zusammenwirkenden Produkthalter, wobei der Produkthalter mittels einer Hebelanordnung antreibbar ist.

Durch einen derartigen Hebel-Antrieb können im Vergleich zu einem bekannten Spindel-Mutter-Antrieb höhere Maximalgeschwindigkeiten für die Bewegung des Produkthalters längs der Förderrichtung erreicht werden. Insbesondere ist es möglich, den Produkthalter nach dem Aufschneidevorgang mit einer höheren Maximalgeschwindigkeit wieder zurück in seine Ausgangsposition zu fahren, als es mit einem Spindel-Mutter-Antrieb möglich ist, ohne dass bei der Qualität der Bewegung des Produkthalters in Förderrichtung während des Aufschneidevorgangs Nachteile in Kauf genommen werden müssten. Der Produkthalter erreicht somit in kürzerer Zeit seine Anfangsposition als bei herkömmlichen Aufschneidevorrichtungen. Somit lassen sich Wartezeiten zwischen aufeinanderfolgend aufzuschneidenden Produkten verringern, wodurch der Produktdurchsatz erhöht wird.

Die Hebelanordnung kann als einseitiger Hebel oder als zweiseitiger Hebel ausgebildet sein, insbesondere als ein Hebel, bei dem der Kraftarm wesentlich kürzer ist als der Lastarm. Bei einem einseitigen Hebel liegen der Kraftarm und der Lastarm auf derselben Seite bezüglich der Drehachse des Hebels, wohingegen bei einem zweiseitigen Hebel die Drehachse zwischen dem Kraftarm und dem Lastarm liegt. Der Lastarm entspricht derjenigen Seite der Hebelanordnung, auf der sich die zu bewegende Last, also der Produkthalter, befindet. Die Länge des Lastarms entspricht dem Abstand des Angriffspunkts der Last zur Drehachse. Der Kraftarm entspricht derjenigen Seite der Hebelanordnung, an der die bewegende Kraft angreift. Die Länge des Kraftarms entspricht dem Abstand zwischen der Drehachse und dem Angriffspunkt der bewegenden Kraft. Wenn der Kraftarm wesentlich kleiner als der Lastarm ist, kann die Hebelanordnung bei einer verhältnismäßig geringen Geschwindigkeit, mit welcher der Kraftarm bewegt wird, eine verhältnismäßig hohe Geschwindigkeit am Lastarm bewirken. Durch die Hebelanordnung kann somit eine geringe Drehgeschwindigkeit des Kraftarms, die konstruktiv einfach beispielsweise mittels einer elektrischen Antriebseinheit erreicht werden kann, in eine verhältnismäßig hohe Geschwindigkeit für den mit dem Lastarm gekoppelten Produkthalter umgesetzt werden. Insbesondere kann die Antriebseinrichtung an der Drehachse der Hebelanordnung angreifen.

Die Hebelanordnung kann einen Längenausgleich aufweisen, um einen von der Position des Produkthalters längs der Förderrichtung abhängigen Abstand zwischen der Drehachse der Hebelanordnung und dem Produkthalter auszugleichen.

Besonders einfach kann der Längenausgleich dadurch realisiert werden, dass die Hebelanordnung wenigstens zwei gelenkig miteinander verbundene Hebel aufweist, da diese über ihre gelenkige Verbindung ihre relative Ausrichtung zueinander verändern und somit einen sich ändernden Abstand zwischen dem Produkthalter und der Drehachse ausgleichen können.

Eine Antriebseinheit für die Hebelanordnung kann vorgesehen sein, die unterhalb der Produktauflage angeordnet ist. Dadurch kann die Antriebseinheit verhältnismäßig einfach zum Beispiel zur Durchführung von Servicearbeiten erreicht werden. Außerdem wird hierdurch der für die Handhabung der Produkte vorgesehene Bereich oberhalb der Produktauflage nicht beeinträchtigt.

Eine Antriebseinheit der Hebelanordnung, beispielsweise ein Elektromotor, kann an der Drehachse der Hebelanordnung angreifen. Hierdurch kann einerseits ein relativ einfacher Drehantrieb und andererseits gleichzeitig - anders als bei einer Spindel-Mutter-Anordnung - bei Bedarf eine verhältnismäßig hohe Geschwindigkeit des Produkthalters realisiert werden.

Eine erfindungsgemäße Vorrichtung zum Aufschneiden von Lebensmittelprodukten, insbesondere Wurst, Fleisch oder Käse, umfasst eine Produktauflage für wenigstens ein Produkt, ein der Produktauflage nachgeordnetes Schneidmesser, dem das Produkt längs einer Förderrichtung zugeführt werden kann, wenigstens einen längs der Förderrichtung bewegbaren und während des Aufschneidevorgangs mit dem Produkt zumindest zeitweise zusammenwirkenden Produkthalter, und eine Steuereinheit, wobei die Steuereinheit mit einer Erfassungseinrichtung zur Erfassung der Produktkontur verbunden und in Abhängigkeit von der erfassten Produktkontur dazu ausgebildet ist, den Produkthalter derart anzusteuern, dass der Abstand zwischen dem Produkthalter und der Produktauflage während des Aufschneidevorgangs derart verstellbar ist, dass der Produkthalter das Produkt während des Aufschneidevorgangs in Kontakt mit der Produktauflage hält.

Durch die Möglichkeit der Verstellung des Abstands zwischen dem Produkthalter und der Produktauflage kann insbesondere ein hinterer Endabschnitt des Produkts, der sich zum hinteren Ende hin verjüngt, permanent in Kontakt mit der Produktauflage gehalten werden, wenn der hintere Endabschnitt aufgeschnitten und dabei vom Produkthalter - wie auch immer - festgehalten wird. Hierdurch wird auch das hintere Produktende von der Produktauflage unterstützt, wodurch die Qualität der von diesem Endabschnitt abgetrennten Scheiben erhöht wird, was es zumindest in bestimmten Anwendungen überhaupt erst ermöglicht, auch das hintere Produktende aufzuschneiden, wodurch die Produktausbeute erhöht wird.

Bei bekannten Vorrichtungen hängt der sich verjüngende, vom Produkthalter festgehaltene Endabschnitt gewissermaßen "in der Luft", so dass eine Unterstützung durch die Produktauflage nicht gegeben ist und der Endabschnitt entweder überhaupt nicht oder nur unter Inkaufnahme einer geringeren Schneidqualität aufgeschnitten wird.

Die Ansteuerung des Produkthalters hinsichtlich seines Abstands zur Produktauflage erfolgt in Abhängigkeit von der ermittelten konkreten Kontur des jeweils aufgeschnittenen Produkts. Die Steuereinheit für den Produkthalter ist hierzu mit der Erfassungseinrichtung für die Produktkontur verbunden.

Zum Aufschneiden des sich verjüngenden hinteren Endabschnitts des Produkts ist der Produkthalter bevorzugt derart absenkbar, dass der Produkthalter die Unterseite des hinteren Endabschnitts während des Auf schneidevorgangs in Kontakt mit der Produktauflage hält.

Bei einer bevorzugten Ausgestaltung der Erfindung ist der Produkthalter zum Verstellen des Abstands zwischen dem Produkthalter und der Produktauflage verschwenkbar. Durch Verschwenken des Produkthalters nach unten kann somit während des Aufschneidens des Endabschnitts ein veränderlicher Produktdurchmesser ausgeglichen und die Unterseite des Endabschnitts permanent in Kontakt mit der Produktauflage gehalten werden.

Eine nicht erfindungsgemäße Vorrichtung zum Aufschneiden von Lebensmittelprodukten, insbesondere Wurst, Fleisch oder Käse, umfasst eine Produktauflage für wenigstens ein Produkt, ein der Produktauflage nachgeordnetes Schneidmesser, dem das Produkt längs einer Förderrichtung zugeführt werden kann, und wenigstens einen längs der Förderrichtung bewegbaren und während des Aufschneidevorgangs mit dem Produkt zumindest zeitweise zusammenwirkenden Produkthalter, wobei im Bereich des dem Schneidmesser zugewandten Endes der Produktauflage eine Führungseinrichtung vorgesehen ist, die dazu ausgebildet ist, einen hinteren Endabschnitt des Produkts, unabhängig von dem Produkthalter, zu führen.

Hierdurch ist es möglich, dass gegen Ende des Aufschneidevorgangs die Führungseinrichtung das Produkt von dem Produkthalter "übernimmt" und sich der Produkthalter insofern "zurückzieht", als das Aufschneiden eines hinteren Produktendes ohne Beeinträchtigung durch den Produkthalter erfolgen kann.

Der Produkthalter weist bevorzugt einen Produktgreifer mit mindestens einer Greifkralle oder -klaue auf, die in den hinteren Endabschnitt des Produkts eindringen kann, wodurch der Produkthalter das Produkt ergreifen und festhalten kann. Um eine Kollision mit dem Schneidmesser zu vermeiden, kann bislang das hintere Produktende nicht aufgeschnitten werden, da der Produkthalter in dieses eingreift. Durch die nicht erfindungsgemäße Vorrichtung wird es möglich, auch den hinteren Endabschnitt aufzuschneiden, da der Produkthalter außer Eingriff mit dem Endabschnitt gebracht und der Endabschnitt unabhängig vom Produkthalter durch die Führungseinrichtung dem Schneidmesser kontrolliert zugeführt werden kann.

Besonders gut kann der Endabschnitt durch eine Führungseinrichtung geführt werden, die eine das Produkt zumindest teilweise umschließende Formschale aufweist.

Zur Förderung des Produkts unabhängig vom Produkthalter kann die Führungseinrichtung wenigstens eine Fördereinrichtung aufweisen. Dabei weist die Fördereinrichtung bevorzugt wenigstens ein Förderband auf, welches vorzugsweise als ein oberhalb der Produktauflage angeordnetes oberes Förderband ausgestaltet ist.

Eine Formschale und eine Fördereinrichtung können integrierte Bestandteile einer Baugruppe der Führungseinrichtung sein. Auf diese Weise kann eine Formschale mit integrierter Förder-Funktion bzw. eine Fördereinrichtung mit integrierter Führungsfunktion geschaffen werden, die ein sicheres und kontrolliertes Aufschneiden eines hinteren Produktrestes unabhängig von dem Produkthalter ermöglicht.

Die nachstehend erläuterten Ausgestaltungen der Erfindung können in Verbindung mit jedem der vorstehend genannten Aspekte realisiert werden.

Die Produktauflage kann wenigstens ein unteres Förderband für das Produkt aufweisen, das eine Auflagefläche für das Produkt bildet.

Bei einer bevorzugten Weiterbildung der Erfindung ist der Produkthalter an einem Träger angeordnet, welcher längs der bzw. parallel zur Förderrichtung geführt ist.

Dem Schneidmesser können in mehreren parallelen, nebeneinander liegenden Spuren mehrere Produkte gleichzeitig zuführbar sein, wobei für jedes Produkt ein Produkthalter vorgesehen ist. Es kann somit ein mehrspuriges Aufschneiden von Lebensmittelprodukten vorgesehen sein, bei dem insbesondere die einzelnen Produkthalter unabhängig voneinander betreibbar sind.

Besonders bevorzugt ist für die Produkthalter ein gemeinsamer Träger vorgesehen, der längs der Vorrichtung geführt ist.

Ferner werden die nachstehend angegebenen Verfahren offenbart.

Gemäß einem Verfahren zum Aufschneiden von Produkten wird ein Produkthalter aus einer Endposition unter Umgehung eines Produkt-Beladebereiches zurück in eine Ausgangsposition bewegt, um bereits während der Zurückbewegung des Produkthalters das nächste aufzuschneidende Produkt in den Beladebereich zu bringen.

Gemäß einem weiteren Verfahren zum Aufschneiden von Produkten wird ein mittels einer Hebelanordnung angetriebener Produkthalter mit einer Geschwindigkeit zurück in eine Ausgangsposition bewegt, die wesentlich höher ist als eine während des Aufschneidevorgangs vorgesehene Geschwindigkeit des Produkthalters.

Gemäß einem weiteren Verfahren zum Aufschneiden von Produkten wird der Abstand eines Produkthalters von einer Produktauflage während des Aufschneidevorgangs verändert, und zwar gemäß einem vorgegebenen Profil und/ oder in Abhängigkeit von ermittelten Produktabmessungen.

Gemäß einem weiteren Verfahren zum Aufschneiden von Produkten übernimmt eine im Bereich der Schneidebene vorgesehene Führungseinrichtung ein hinteres Produktende von einem bis zu dieser Übernahme wirksamen Produkthalter.

Die Erfindung wird nachfolgend beispielhaft anhand der beiliegenden Zeichnungen beschrieben. Es zeigen, jeweils in schematischer Darstellung,
- Fig. 1: eine seitliche Ansicht einer nicht erfindungsgemäßen Vorrichtung zum Aufschneiden von Lebensmittelprodukten,
- Fig. 2: eine seitliche Ansicht einer anderen nicht erfindungsgemäßen Vorrichtung zum Aufschneiden von Lebensmittelprodukten,
- Fig. 2A bis 2C: stärker schematisierte seitliche Ansichten der Vorrichtung von Fig. 2,
- Fig. 3: eine vordere Ansicht der Vorrichtung von Fig. 2,
- Fig. 4: eine seitliche Ansicht einer erfindungsgemäßen Vorrichtung zum Aufschneiden von Lebensmittelprodukten,
- Fig. 5: eine seitliche Ansicht der Vorrichtung von Fig. 4,
- Fig. 6: eine weitere seitliche Ansicht der Vorrichtung von Fig. 4,
- Fig. 7: eine seitliche Ansicht einer weiteren erfindungsgemäßen Vorrichtung zum Aufschneiden von Lebensmittelprodukten,
- Fig. 8: eine seitliche Ansicht einer weiteren nicht erfindungsgemäßen Vorrichtung zum Aufschneiden von Lebensmittelprodukten, und
- Fig. 9: eine vordere Ansicht der Vorrichtung von Fig. 8.

Die in Fig. 1 dargestellte Vorrichtung ist zum Aufschneiden eines Lebensmittelprodukts 1 vorgesehen und umfasst eine Produktauflage 3, auf die das Produkt 1 gelegt und längs einer Förderrichtung I gefördert werden kann. Die Vorrichtung weist ein in einer Schneidebene 5 angeordnetes Schneidmesser auf, welches in Förderrichtung I der Produktauflage 3 nachgeordnet ist. Das Schneidmesser kann in der Schneidebene 5 um eine Messerachse rotieren und/oder planetarisch um eine Mittelachse umlaufen, um Lebensmittelscheiben von dem Produkt 1 abzutrennen, die auf eine nicht dargestellte Produktablage fallen, von der aus die Scheiben, insbesondere portionsweise, weitertransportiert werden.

Die Vorrichtung weist des Weiteren einen Produkthalter 7 auf, der an einem Träger 9 angeordnet ist. Der Träger 9 ist an zwei voneinander beabstandeten, seitlich oberhalb der Produktauflage 3 und längs der Förderrichtung I verlaufenden Führungen 11 beweglich gelagert, so dass der Produkthalter 7 längs der Förderrichtung I bewegbar ist. Der Träger 9 kann aber auch nur an einer oder mehreren voneinander beabstandeten Führungen 11 beweglich gelagert sein (nicht dargestellt).

Das Produkt 1 wird in einem Beladebereich 13 auf die Produktauflage 3 gelegt. Das Produkt 1 kann beispielsweise manuell auf die Produktauflage 3 gelegt oder durch einen nicht gezeigten, seitlich neben dem Beladebereich 13 angeordneten Aufleger quer zur Förderrichtung I auf die Produktauflage 3 geschoben werden.

Bei der Vorrichtung der Fig. 1 wird der Produkthalter 7 von einer Anfangsposition (vgl. Pos. A in Fig. 1), in der sich der Produkthalter 7 hinter dem Beladebereich 13 befindet, in Förderrichtung I bewegt und mit dem hinteren, vom Schneidmesser abgewandten Endabschnitt des Produkts 1 in Eingriff gebracht. Dazu weist der Produkthalter 7 einen an einem Produkthalterarm 15 angeordneten Produktgreifer 17 auf, an dem zumindest eine Greifkralle angeordnet ist, die in den hinteren Endabschnitt des Produkts 1 eindringen und das Produkt 1 somit ergreifen und festhalten kann.

Mittels des Produkthalters 7 kann das Produkt 1 in Förderrichtung I gefördert und dem Schneidmesser zugeführt werden. Dabei wird der Produkthalter 7 durch den Beladebereich 13 hindurch bewegt. Der Produkthalter 7 erreicht - nachdem er außer Eingriff mit dem Produkt 1 gebracht wurde bzw. nachdem der Aufschneidevorgang für das Produkt 1 beendet wurde - eine Endposition (vgl. Pos. B in Fig. 1), die in Förderrichtung I betrachtet hinter dem Beladebereich 13 liegt.

Es ist vorgesehen, dass der Produkthalter 7 von der Endposition B unter Umgehung des Beladebereichs 13 wieder zurück in die Anfangsposition A bewegt werden kann. Da der Produkthalter 7 somit nicht durch den Beladebereich 13 hindurch zurück in die Anfangsposition A bewegt wird, ist es möglich - noch während der Produkthalter 7 in die Anfangsposition A zurückgefahren wird - die Produktauflage 3 im Beladebereich 13 mit einem neuen Produkt 1 zu beladen. Dadurch kann beispielsweise erreicht werden, dass das neue Produkt 1 bereits auf der Produktauflage 3 liegt, während der Produkthalter 7 in die Anfangsposition A zurückfährt. Der Produkthalter 7 muss somit nicht in der Anfangsposition A warten, bis das neue Produkt 1 bereitliegt, sondern kann sofort wieder aus der Anfangsposition A in Förderrichtung I zum neuen Produkt 1 bewegt werden. Die Zeitspanne, innerhalb der zwei Produkte aufeinanderfolgend aufgeschnitten werden können, kann somit durch die Erfindung verkürzt werden.

Wie in Fig. 1 gezeigt ist, wird bei der hier beispielhaft dargestellten Vorrichtung der Beladebereich 13 dadurch umgangen, dass der Produkthalterarm 15 bei in der Endposition B befindlichem Produkthalter 7 in Schwenkrichtung II nach oben in die gestrichelt eingezeichnete Stellung geschwenkt wird. Der Produkthalter 7 wird somit nach oben geklappt und anschließend oberhalb des Beladebereichs 13 zurück in die Anfangsposition A gefahren.

Die Schwenkbewegung des Produkthalters 7 in Schwenkrichtung II nach oben ist nur als ein Beispiel angegeben. Alternativ oder zusätzlich kann der Produkthalter 7 beispielsweise zur Seite wegbewegt und seitlich am Beladebereich 13 vorbei in die Anfangsposition A gefahren werden.

Das "Wegschwenken" bzw. "Wegklappen" des Produkthalters 7 stellt nur eine von mehreren Möglichkeiten dar, um den Produkthalter 7 am Beladebereich 13 vorbei in die Anfangsposition A zurückfahren zu können. Gemäß anderen, nicht gezeigten Varianten ist der Produkthalter 7, insbesondere der Produkthalterarm 15, falt- oder teleskopierbar, so dass der Produkthalter 7 bzw. dessen Arm 15 im zusammengefalteten oder eingezogenen Zustand am Beladebereich 13 vorbei in die Anfangsposition A zurückbewegt werden kann.

Bei den hier dargestellten Vorrichtungen wird das Produkt 1 von dem Produkthalter 7 nicht nur festgehalten, sondern außerdem gefördert. Alternativ oder ergänzend kann die Produktauflage 3 ein nicht dargestelltes Förderband aufweisen, das die eigentliche Auflagefläche für das Produkt 1 bildet und mittels dem das Produkt 1 längs der Förderrichtung I gefördert werden kann. Der Produkthalter 7 kann dann zusätzlich zum Förderband das Produkt 1 fördern oder auch nur mit dem Produkt 1 mitbewegt werden, ohne dass das Produkt 1 durch den Produkthalter 7 gefördert wird. Im letzteren Fall kann der Produkthalter 7 dazu eingesetzt werden, das Produkt 1 durch Festhalten am hinteren Produktende zu stabilisieren und/oder bei Bedarf entgegen der Förderrichtung I zu bewegen, also von der Schneidebene 5 wegzubewegen, beispielsweise zur Durchführung von Leerschnitten oder um den hinteren Endabschnitt des Produkts, wenn dieser nicht aufgeschnitten wird, einem Restebehälter zuzuführen.

Für den Fall, dass die eigentliche Produktzufuhr zum Schneidemesser durch das erwähnte, nicht dargestellte Förderband der Produktauflage 3 erfolgt, ist es auch nicht erforderlich, dass der Produkthalter 7 von Anfang an in den hinteren Endabschnitt des Produkts 1 eingreift. Vielmehr kann bereits mit dem Aufschneiden des Produkts 1 begonnen worden sein, bevor der Produkthalter 7 mit dem hinteren Endabschnitt in Eingriff gebracht wird.

Wesentlich ist bei der Vorrichtung der Fig. 1, dass der Produkthalter 7 unter Umgehung des Beladebereichs 13 zurück in die Anfangsposition A gelangen kann, so dass noch während des Zurückfahrens des Produkthalters 7 die Produktauflage 3 mit einem weiteren aufzuschneidenden Produkt 1 beladen werden kann.

Bei der in den Fig. 2, 2A bis 2C und 3 dargestellten Vorrichtung ist der Produkthalter 7 mittels einer Hebelanordnung 21 antreibbar. Die Hebelanordnung 21 umfasst einen ersten Hebel 23 und einen zweiten Hebel 25. Ein erstes Ende 23a des ersten Hebels 23 ist an einem Träger 9 angelenkt, der längs einer Führung 11 verschiebbar ist. Das zweite Ende 23b des ersten Hebels 23 ist mit einem ersten Ende 25a des zweiten Hebels 25 gelenkig verbunden. Das zweite Ende 25b des zweiten Hebels 25 ist mit einer Ausgangswelle 27 einer Antriebseinheit 29 gekoppelt, die unterhalb der Produktauflage 3 angeordnet ist und bei der es sich insbesondere um einen Elektromotor handelt.

Der zweite Hebel 25 kann um eine durch die Antriebswelle 27 verlaufende Drehachse 31 gedreht werden. Wie in den Fig. 2A, 2B und 2C gesehen werden kann, sind die Anordnung der Hebel 23, 25 und deren Längen derart gewählt, dass bei einer Drehung des zweiten Hebels 25 in Drehrichtung III der erste Hebel 23 derart auf den Träger 9 wirkt, dass dieser zusammen mit dem Produkthalter 7 in Förderrichtung I längs der Führung 11 bewegt wird. Durch eine Drehung des zweiten Hebels 25 entgegen der Drehrichtung III werden der Träger 9 und der Produkthalter 7 von dem ersten Hebel 23 entgegen der Förderrichtung I bewegt.

Durch die gelenkige Verbindung zwischen den beiden Hebeln 23, 25 können die beiden Hebel 23, 25 ihre relative Ausrichtung zueinander ändern. Die Hebelanordnung 21 weist somit einen Längenausgleich auf, um einen von der Position des Produkthalters 7 längs der Förderrichtung I abhängigen Abstand zwischen der Drehachse 31 und dem Produkthalter 7 auszugleichen.

Wie erwähnt, lässt sich der zweite Hebel 25 um die durch die Antriebswelle 27 verlaufende Drehachse 31 drehen. Dabei greift die Antriebseinheit 29 an der Drehachse 31 an, so dass der Kraftarm der Hebelanordnung 21 sehr kurz bzw. ein auslösendes Drehmoment vorhanden ist. Demgegenüber ist bei der Hebelanordnung 21 der Lastarm, der von der Drehachse 31 bis zu der sich bewegenden Last und somit bis zum ersten Ende 23a des ersten Hebels 23 reicht, verhältnismäßig lang. Dadurch erreicht der Produkthalter 7 selbst bei einer geringen Drehgeschwindigkeit der Antriebswelle 27 eine verhältnismäßig hohe Geschwindigkeit in Förderrichtung I.

Bei der Vorrichtung lässt sich der Produkthalter 7 daher bei Bedarf mit einer verhältnismäßig hohen Geschwindigkeit längs der Förderrichtung I verfahren. Dies wird insbesondere nach dem Aufschneiden des Produkts 1 zum Zurückfahren des Produkthalters 7 in seine Ausgangsposition genutzt. Der Produkthalter 7 erreicht somit in relativ kurzer Zeit wieder seine Ausgangsposition und kann anschließend wieder zum Aufschneiden eines neuen auf die Produktauflage 3 gebrachten Produkts 1 eingesetzt werden. Somit lässt sich die Zeitspanne verkürzen, die zwischen dem Auf schneiden aufeinanderfolgender Produkte 1 vergeht, und folglich der Produktdurchsatz der Vorrichtung erhöhen.

Mit Bezug auf die Fig. 4 bis 6 wird eine erfindungsgemäße Aufschneidevorrichtung beschrieben, bei welcher - während das Produkt 1 aufgeschnitten wird - der Abstand zwischen dem Produkthalter 7 und der Produktauflage 3 verstellbar ist. Dies ist insbesondere während des Aufschneidens eines sich verjüngenden hinteren Endabschnitts des Produkts 1 von Vorteil, was nachfolgend näher erläutert wird.

In Fig. 4 ist eine Situation dargestellt, in welcher der sich verjüngende hintere Endabschnitt des Produkts 1 noch nicht aufgeschnitten wird. Die Unterseite des Produkts 1 liegt auf der Produktauflage 3 auf, so dass das Abtrennen von Produktscheiben mittels des Schneidmessers mit hoher Schneidqualität erfolgen kann, da das Produkt 1 nicht nur an seinem hinteren Ende vom Produkthalter 7 festgehalten, sondern außerdem im Bereich der Schneidebene 5 von der Produktauflage 3 abgestützt wird.

Wenn der Abstand des Produkthalters 7 zur Produktauflage 3 nicht verstellt werden kann, dann kann während des Aufschneidens des hinteren Endabschnitts des Produkts 1 das in Fig. 5 illustrierte Problem auftreten. Da der Produktgreifer 17 in den hinteren Endabschnitt des Produkts 1 eingreift, wird dieser festgehalten und hängt gewissermaßen "in der Luft", sobald der sich verjüngende Endabschnitt in die Schneidebene 5 gelangt, das Produkt 1 also aufgrund seines verjüngten, vom Produkthalter 7 weiterhin im bisherigen Abstand von der Produktauflage 3 gehaltenen Endes nicht mehr auf der Produktauflage 3 aufliegt. Diese fehlende Unterstützung durch die Produktauflage 3 kann zu einer Verschlechterung der Schneidergebnisse führen.

Bei der erfindungsgemäßen Vorrichtung ist nun vorgesehen, dass während des Aufschneidevorgangs der Abstand zwischen dem Produkthalter 7 und der Produktauflage 3 durch Absenken des Produkthalters 7 derart eingestellt wird, dass das Produkt 1 permanent in Kontakt mit der Produktauflage 3 gehalten wird (vgl. Fig. 6). Dadurch lässt sich das Produkt 1 einschließlich des sich verjüngenden Endabschnitts durchgehend mit gleichbleibender Qualität aufschneiden. Der Ausschuss kann somit vermindert und die Produktausbeute erhöht werden.

Wie in Fig. 6 beispielhaft dargestellt ist, kann der Produkthalter 7 dadurch abgesenkt werden, dass der Produkthalterarm 15 einen nach unten ausfahrbaren Abschnitt 15a aufweist. Dagegen ist in Fig. 7 eine alternative Ausführungsform dargestellt, bei der der Abstand zwischen dem Produkthalter 7 und der Produktauflage 3 während des Aufschneidevorgangs dadurch verstellbar ist, dass der verhältnismäßig lange Produkthalterarm 15 um eine Schwenkachse 33 nach unten verschwenkbar ist. Durch Verschwenken des Produkthalterarms 15 und des daran angeordneten Produktgreifers 17 nach unten kann ebenfalls der Endabschnitt des Produkts 1 während des Aufschneidevorgangs permanent in Kontakt mit der Produktauflage 3 gehalten werden.

Wie vorstehend bereits ausgeführt wurde, kann der Produkthalter 7 einen Produktgreifer 17 mit wenigstens einer Greifkralle aufweisen, die in den hinteren Endabschnitt des Produkts 1 eingreifen kann. Die Greifkralle kann z.B. Haken oder Nadeln aufweisen. Wenn die Greifkralle in den hinteren Endabschnitt des Produkts 1 eingreift, kann dieser nicht vollständig aufgeschnitten werden, da das Schneidmesser mit der Greifkralle kollidieren würde.

Bei der mit Bezug auf die Fig. 8 und 9 beschriebenen nicht erfindungsgemäßen Ausführungsform ist nun vorgesehen, dass der Produktgreifer 17 gegen Ende des Aufschneidevorgangs außer Eingriff mit dem hinteren Endabschnitt des Produkts 1 gebracht wird, um anschließend den hinteren Endabschnitt aufschneiden zu können, ohne dass eine Kollision zwischen dem Schneidmesser und der Greifkralle befürchtet werden muss.

Um den Endabschnitt des Produkts 1 unabhängig vom Produkthalter 7 kontrolliert dem Schneidmesser zuzuführen, ist bei der Aufschneidevorrichtung der Fig. 8 und 9 im Bereich des der Schneidebene 5 zugewandten Endes der Produktauflage 3 eine Führungseinrichtung 35 vorgesehen, mit welcher der hintere Endabschnitt des Produkts 1 - nachdem der Produktgreifer 17 aus dem Produkt 1 herausgezogen wurde - dem Schneidmesser zugeführt werden kann. Dabei umfasst die Führungseinrichtung 35 eine an die Querschnittsform des jeweiligen Produkts 1 angepasste Formschale 37, von der das Produkt 1 in Umfangsrichtung zumindest teilweise umschlossen und geführt wird. Die Formschale 37 kann somit als Kulisse betrachtet werden, in welcher das Produkt 1 geführt ist.

Der untere Bereich der Formschale 37 bildet das vordere Ende der Produktauflage 3 und somit die während des Aufschneidens mit dem Schneidmesser zusammenwirkende Schneidkante, die auch als Gegenmesser bezeichnet wird.

Außerdem umfasst die Führungseinrichtung 35 ein oberes Förderband 39, dessen Abstand zur Produktauflage 3 verstellt und somit an den Durchmesser des Produkts 1 angepasst werden kann. Durch das obere Förderband 39 kann das Produkt 1 unabhängig vom Produkthalter 7 und/oder von einem nicht dargestellten Förderband der Produktauflage 3, das die eigentliche Auflagefläche für das Produkt 1 bildet, gefördert und dem Schneidmesser zugeführt werden.

Bei der mit Bezug auf die Fig. 8 und 9 beschriebenen Ausführungsform ist es also möglich, den Endabschnitt des Produkts 1 vollständig aufzuschneiden. Dadurch kann die Produktausbeute entsprechend erhöht werden.

### Bezugszeichenliste

- 1: Lebensmittelprodukt
- 3: Produktauflage
- 5: Schneidebene
- 7: Produkthalter
- 9: Träger
- 11: Führung
- 13: Beladebereich
- 15: Produkthalterarm
- 15a: Abschnitt des Produkthalterarms
- 17: Produktgreifer
- 21: Hebelanordnung
- 23: erster Hebel
- 23a: erstes Ende
- 23b: zweites Ende
- 25: zweiter Hebel
- 25a: erstes Ende
- 25b: zweites Ende
- 27: Antriebswelle
- 29: Antriebseinheit
- 31: Drehachse
- 33: Schwenkachse
- 35: Führungseinrichtung
- 37: Formschale
- 39: Förderband

- I: Förderrichtung.
- II: Schwenkrichtung
- III: Drehrichtung

## Patentansprüche

1. Vorrichtung zum Aufschneiden von Lebensmittelprodukten (1), insbesondere Wurst, Fleisch oder Käse, mit
einer Produktauflage (3) für wenigstens ein Produkt (1),
einem der Produktauflage (3) nachgeordneten Schneidmesser, dem das Produkt (1) längs einer Förderrichtung (I) zugeführt werden kann,
wenigstens einem längs der Förderrichtung (I) bewegbaren und während des Aufschneidevorgangs mit dem Produkt (1) zumindest zeitweise zusammenwirkenden Produkthalter (7), und
einer Steuereinheit,
**dadurch gekennzeichnet, dass** die Steuereinheit mit einer Erfassungseinrichtung zur Erfassung der Produktkontur verbunden und in Abhängigkeit von der erfassten Produktkontur dazu ausgebildet ist, den Produkthalter (7) derart anzusteuern, dass der Abstand zwischen dem Produkthalter (7) und der Produktauflage (3) während des Aufschneidevorgangs derart verstellbar ist, dass der Produkthalter (7) das Produkt (1) während des Aufschneidevorgangs in Kontakt mit der Produktauflage (3) hält.

2. Vorrichtung nach Anspruch 1,
**dadurch gekennzeichnet, dass** der Produkthalter (7) zum Festhalten des Produkts (1) an seinem hinteren Endabschnitt ausgebildet ist, wobei bevorzugt der Produkthalter (7) hakenförmig oder als Vakuumgreifer ausgebildet ist.

3. Vorrichtung nach einem der vorhergehenden Ansprüche,
**dadurch gekennzeichnet,dass** der Produkthalter (7) zum Aufschneiden eines sich verjüngenden, hinteren Endabschnitts des Produkts (1) derart absenkbar ist, dass der Produkthalter (7) eine Unterseite des hinteren Endabschnitts des Produkts (1) während des Aufschneidevorgangs in Kontakt mit der Produktauflage (3) hält.

4. Vorrichtung nach einem der vorhergehenden Ansprüche,
**dadurch gekennzeichnet, dass** der Produkthalter (7) zum Verstellen des Abstands zwischen dem Produkthalter (7) und der Produktauflage (3) verschwenkbar ist.

## Claims

1. An apparatus for slicing food products (1), in particular sausage, meat or cheese, comprising
a product support (3) for at least one product (1);
a cutting blade which is arranged downstream of the product support (3) and to which the product (1) can be supplied along a conveying direction (I);
at least one product holder (7) movable along the conveying direction (I) and cooperating with the product (1) at least at times during the slicing procedure; and
a control unit,
**characterized in that**
the control unit is connected to a detection device for detecting the product contour and is configured, in dependence on the detected product contour, to control the product holder (7) such that the spacing between the product holder (7) and the product support (3) is adjustable during the slicing procedure such that the product holder (7) holds the product (1) in contact with the product support (3) during the slicing procedure.

2. An apparatus in accordance with claim 1,
**characterized in that**
the product holder (7) is configured for firmly holding the product (1) at its rear end section, with the product holder (7) preferably being designed in hook shape or as a vacuum gripper.

3. An apparatus in accordance with any one of the preceding claims, **characterized in that**
the product holder (7) can be lowered for slicing a tapering rear end section of the product (1) such that the product holder (7) holds a lower side of the rear end section of the product (1) in contact with the product support (3) during the slicing procedure.

4. An apparatus in accordance with any one of the preceding claims, **characterized in that**
the product holder (7) is pivotable for adjusting the distance between the product holder (7) and the product support (3).

## Revendications

1. Dispositif pour la découpe de produits alimentaires (1), en particulier saucisses, viandes ou fromages, comprenant
un support de produit (3) pour au moins un produit (1),
un couteau de coupe agencé à la suite du support de produit (3) et auquel le produit (1) peut être amené le long d'une direction de convoyage (I),
au moins un porte-produit (7) déplaçable le long de la direction de convoyage (I) et coopérant au moins temporairement avec le produit (A) pendant le processus de coupe, et
une unité de commande,
**caractérisé en ce que**
l'unité de commande est reliée à un dispositif de détection pour détecter le contour du produit et est réalisée pour, en fonction du contour de produit détecté, piloter le porte-produit (7) de telle façon que la distance entre le porte-produit (7) et le support de produit (3) est réglable pendant le processus de coupe de manière que le porte-produit (7) maintient le produit (1) en contact avec le support de produit (3) pendant le processus de coupe.

2. Dispositif selon la revendication 1,
**caractérisé en ce que** le porte-produit (7) est réalisé pour retenir fermement le produit (1) au niveau de sa portion terminale postérieure, et de préférence le porte-produit (7) est réalisé en forme de crochet ou sous la forme d'un dispositif de préhension sous vide.

3. Dispositif selon l'une des revendications précédentes,
**caractérisé en ce que** le porte-produit (7) est susceptible d'être abaissé, pour la découpe d'une portion terminale postérieure du produit (A) qui va en se rétrécissant, de telle façon que le porte-produit (7) maintient une face inférieure de la portion terminale postérieure du produit (A) en contact avec le support de produit (3) pendant le processus de coupe.

4. Dispositif selon l'une des revendications précédentes,
**caractérisé en ce que** le porte-produit (7) est capable de pivoter pour régler la distance entre le porte-produit (7) et le support de produit (3).
